# EUROPÄISCHE PATENTSCHRIFT

(11) **EP 1 709 298 B1**
(45) Veröffentlichungstag und Bekanntmachung des Hinweises auf die Patenterteilung: **11.11.2015**
(21) Anmeldenummer: 05701516.6
(22) Anmeldetag: 14.01.2005
(51) Int. Cl.: F01D 5/18

(54) **GEKÜHLTE SCHAUFEL FÜR EINE GASTURBINE**
COOLED BLADE FOR A GAS TURBINE
AUBE REFROIDIE POUR UNE TURBINE A GAZ

(30) Priorität: 16.01.2004 DE 102004002327
(43) Veröffentlichungstag der Anmeldung: 11.10.2006
(73) Patentinhaber: ALSTOM Technology Ltd, 5400 Baden (CH)
(72) Erfinder: NAIK, Shailendra, CH-5412 Gebenstorf (CH); PARNEIX, Sacha, F-68100 Mulhouse (FR); RATHMANN, Ulrich, CH-5400 Baden (CH); SAXER-FELICI, Helene, CH-5507 Mellingen (CH); SCHLECHTRIEM, Stefan, CH-5522 Tägerig (CH); VON ARX, Beat, CH-4632 Trimbach (CH)
(74) Vertreter: Alstom Technology Ltd
(86) Internationale Anmeldenummer: PCT/EP2005/050137
(87) Internationale Veröffentlichungsnummer: WO 2005/068783

(56) Entgegenhaltungen:
- EP-A- 0 340 149
- WO-A-95/14848
- US-A- 4 278 400

## Beschreibung

### TECHNISCHES GEBIET

Die vorliegende Erfindung bezieht sich auf das Gebiet der Gasturbinentechnik. Sie betrifft eine gekühlte Schaufel für eine Gasturbine gemäss dem Oberbegriff des Anspruchs 1.

Eine solche Schaufel ist z.B. aus der Druckschrift US-A-4,278,400 bekannt.

### STAND DER TECHNIK

Bei modernen Gasturbinen mit hohem Wirkungsgrad werden mit einem Deckband versehene Schaufeln eingesetzt, die während des Betriebes Heissgasen mit Temperaturen von mehr als 1200 K und Drücken von mehr als 6 bar ausgesetzt sind.

In Fig. 1 ist eine grundsätzliche Konfiguration einer Schaufel mit Deckband dargestellt. Die Schaufel 10 umfasst ein Schaufelblatt 11, dass nach unten zu über einen Schaufelschaft 25 in einen Schaufelfuss 12 übergeht. Am oberen Ende, das heisst an der Schaufelspitze oder Schaufelblattspitze, geht das Schaufelblatt 11 in einen Deckbandabschnitt 21 über, der bei einem vollständigen Schaufelkranz zusammen mit den Deckbandabschnitten der anderen Schaufeln ein geschlossenes, ringförmiges Deckband bildet. Das Schaufelblatt weist eine Spannweite auf, mit der es sich vom Schaufelschaft zur Schaufelspitze erstreckt. Wenn die Schaufel in einer Turbine eingebaut ist, ist die Spannweite der Schaufel in radialer Richtung des Turbinenquerschnitts orientiert, weshalb die Richtung der Spannweite nachfolgend auch als radiale Richtung bezeichnet wird. Das Schaufelblatt 11 hat eine Vorderkante 19, die von dem Heissgas angeströmt wird, und eine Hinterkante 20. Im Inneren des Schaufelblattes 11 sind mehrere radiale Kühlkanäle 13, 14 und 15 angeordnet, die durch Umlenkbereiche 17, 18 untereinander strömungsmässig verbunden sind und eine Serpentine mit mehreren Windungen bilden (siehe die Strömungspfeile in den Kühlkanälen 13, 14,15 der Fig. 1).

Aufgrund des Einmaldurchlaufs des Kühlmediums durch die serpentinenartig hintereinandergeschalteten Kühlkanäle 13, 14, 15 strömt das Kühlmedium mit zunehmender Temperatur durch die Kühlkanäle und erreicht die höchste Temperatur im letzten Kühlkanal 15 der Hinterkante 20. Die Hinterkante 20 der Schaufel 10 kann daher unter bestimmten Betriebsbedingungen übermässig hohe Temperaturen des Kühlmediums und des Schaufelmaterials bzw. -metalls erreichen. Die sich daraus ergebende Fehlanpassung der Metalltemperatur über die axiale Länge der Schaufel kann zum Hochtemperaturkriechen und folglich zur Deformation der Hinterkante 20 führen. Für eine Schaufel mit Deckband, wie sie in Fig. 1 gezeigt ist, ergibt sich als sekundärer Effekt der Hinterkantendeformation eine Verkippung der Deckbandsegmente 21 in axialer, radialer und Umfangsrichtung. Die Verkippung der Deckbandsegmente 21 kann dazu führen, dass sich die Spalte zwischen einzelnen Deckbandsegmenten öffnen und den Eintritt von Hochtemperatur-Heissgas in den Deckband-Hohlraum ermöglichen. Infolge davon können sich die Temperaturen des Deckband-Metalls signifikant erhöhen und schnell ein Kriechen des Deckbandes einleiten und schliesslich zum Hochtemperaturausfall des Deckbandes führen.

In der eingangs genannten Druckschrift US-A-4,278,400 ist für Schaufeln mit gekühlter Spitze und fein verteilten Kühlöffnungen an der Vorderkante (Filmkühlung) bereits eine Mehrfachversorgung bei der Kühlung der Schaufel vorgeschlagen worden. Am Ende einer 90°-Umlenkung des Hauptkühlstromes ist quer zur Strömungsrichtung des Hauptkühlstromes ein Ejektor angeordnet, durch den ein zusätzlicher Strom kühleren Kühlmediums in den an der Hinterkante entlanglaufenden Kühlkanal injiziert wird. Der Ejektor wird über einen radial durch den Fuss laufenden Kanal mit Kühlmedium versorgt. Das aus der Düse des Ejektors mit erhöhter Geschwindigkeit ausströmende Kühlmedium erzeugt einen Unterdruck, der das erwärmte Kühlmedium aus dem Kühlkanal der Vorderkante in den Kühlkanal der Hinterkante zieht. Etwa 45% des an der Vorderkante entlangströmenden Kühlmediums treten durch die Kühlöffnungen an der Vorderkante aus. 40% werden durch den Injektor angesaugt. Der Rest tritt durch Kühlöffnungen an der Schaufelspitze aus.

Diese bekannte Art der Mehrfachversorgung mit Kühlmedium hat verschiedene Nachteile: Durch den Injektor werden die Druckverhältnisse und Strömungsverhältnisse in den Kühlkanälen gegenüber der Konfiguration mit Einfachversorgung durch den Eingang des Kühlkanals an der Vorderkante massiv verändert. Insbesondere muss ein Gleichgewicht zwischen dem an der Vorderkante zur Filmkühlung ausströmenden Kühlmedium und dem durch den Injektor angesaugten Kühlmedium gefunden und eingestellt werden. Dies bedingt eine völlig neue konstruktive Auslegung der Schaufelkühlung, die nur schwer an sich ändernde Anforderungen angepasst werden kann. Das Injektorprinzip und die damit verbundene Unterdruckerzeugung sind nicht geeignet für Schaufeln ohne Filmkühlung der Vorderkante und Schaufeln mit gekühltem Deckband.

### DARSTELLUNG DER ERFINDUNG

Es wird daher eine gekühlte Schaufel der eingangs genannten Art angegeben, welche die Nachteile bekannter Schaufeln vermeidet. Dabei lässt sich die Erfindung bei Schaufeln mit oder ohne Deckband, bei Schaufeln mit gekühltem Deckband, und unabhängig davon, ob eine Filmkühlung der Vorderkante vorhanden ist oder nicht, realisieren. Auch bereits existente Schaufeln können im hier beschriebenen Sinne modifiziert werden.

Bei der im Anspruch 1 beschriebenen Schaufel wird ein Zusatzstrom Kühlmedium direkt vom Hauptkühleinlass abgezweigt und über eine zwischen dem Hauptkühleinlass und dem zweiten Umlenkbereich verlaufende Öffnung, in einer beispielhaften Ausführungsform eine Bohrung oder eine beim Guss hergestellte Öffnung, in den an der Hinterkante entlanglaufenden Kühlkanal eingespeist wird. Da der Strom des Kühlmediums durch die Bypassbohrung vom Hauptkühlstrom abgezweigt und später wieder zugefügt wird, bleibt der Kühlmediumstrom insgesamt unverändert.

Eine vorteilhafte Ausführungsform der Erfindung zeichnet sich dadurch aus, dass die Bohrung so ausgebildet und angeordnet ist, dass das durch die Bohrung strömende Kühlmedium durch den zweiten Umlenkbereich direkt in den zweiten Kühlkanal einströmt. Hierdurch ergibt sich eine besonders effiziente Temperaturabsenkung durch den Bypassstrom im Kühlkanal der Hinterkante.

Weitere Ausführungsformen ergeben sich aus den abhängigen Ansprüchen.

### KURZE ERLÄUTERUNG DER FIGUREN

Die Erfindung soll nachfolgend anhand von Ausführungsbeispielen im Zusammenhang mit der Zeichnung näher erläutert werden. Es zeigen
- Fig. 1: im Längsschnitt die Konfiguration einer gekühlten Gasturbinenschaufel mit Mehrfachversorgung des Kühlmediums und gekühltem Deckband gemäss einem bevorzugten Ausführungsbeispiel der Erfindung;
- Fig. 2: den Fussbereich der Schaufel aus Fig. 1 in einer vergrösserten Darstellung mit der Bypassbohrung zwischen dem Hauptkühleinlass und dem zweiten Umlenkbereich;
- Fig. 3: in der Draufsicht von oben den Deckbandabschnitt der Schaufel aus Fig. 1, 2; und
- Fig. 4-6: verschiedene Schnitte durch den Deckbandbereich der Schaufel aus Fig. 1,2 entlang der in Fig. 5 eingezeichneten parallelen Schnittebenen A-A, B-B und C-C.

### WEGE ZUR AUSFÜHRUNG DER ERFINDUNG

Ein bevorzugtes Ausführungsbeispiel einer gekühlten Gasturbinenschaufel mit Mehrfachzuführung des Kühlmediums gemäss der Erfindung ist in den Fig. 1 und 2 wiedergegeben. Der Hauptstrom des Kühlmediums tritt im Bereich des Schaufelschaftes 25 durch einen Hauptkühleinlass 16 von unten in den Kühlkanal 13 ein und tritt teilweise durch Öffnungen im Deckbandabschnitt 21 (Bohrungen 27,..,29 in Fig. 3 bis 6) und teilweise entlang der Hinterkante 20 wieder aus (siehe die in Fig. 1 eingezeichneten Pfeile am Deckbandabschnitt 21 und an der Hinterkante 20).

Ein Teil des in den Hauptkühleinlass 16 einströmenden Kühlmediums wird durch eine Bohrung 23 abgezweigt und über den zweiten Umlenkbereich 18 dem Kühlkanal 15 an der Hinterkante zugeführt. Die Bohrung 23 ist dabei vorzugsweise so ausgebildet und angeordnet (d.h., im vorliegenden Fall schräg nach oben führend), dass der durch sie strömende Kühlmediumstrom ohne Umwege direkt in den Kühlkanal 15 gelenkt wird. Der Zweck der Bypassbohrung 23 besteht darin, kühleres Kühlmedium direkt in den Hinterkantenbereich der Schaufel 10 einzuführen.

Zusätzlich sind im Deckbandabschnitt 21 der Schaufel 10 weitere Bohrungen 27, 28, 29 vorgesehen (Fig. 3 bis 6). Das durch die Bohrungen 27, 28, 29 austretende Kühlmedium dient dazu, den Deckbandabschnitt 21 aktiv zu kühlen. Die Kühlbohrungen 27, 28, 29 im Deckbandabschnitt 21 haben vorzugsweise einen Innendurchmesser im Bereich zwischen 0,6 mm und 4 mm. Alle drei Bohrungen 27,28, 29 sind am Deckbandabschnitt 21 so positioniert und dimensioniert, dass eine ungleichmässige Strahldurchdringung in den Hauptstrom des Deckbandhohlraums stattfindet.

### BEZUGSZEICHENLISTE

- 10: Schaufel
- 11: Schaufelblatt
- 12: Schaufelfuss
- 13,14,15: Kühlkanal
- 16: Hauptkühleinlass
- 17,18: Umlenkbereich
- 19: Vorderkante
- 20: Hinterkante
- 21: Deckbandabschnitt
- 23: Öffnung
- 24: Kernöffnung
- 25: Schaufelschaft
- 27,..,29: Bohrung

## Patentansprüche

1. Gekühlte Schaufel (10) für eine Gasturbine, welche Schaufel (10) ein sich mit einer Schaufelblatt-Spannweite von einem Schaufelfuss (12) und einem Schaufelschaft (25) zu einer Schaufelspitze erstreckendes Schaufelblatt (11) mit einer Vorderkante (19) und einer Hinterkante (20) aufweist, und wobei innerhalb des Schaufelblatts (11) eine Mehrzahl von Kühlkanälen angeordnet sind, welche hinsichtlich der Durchströmung in Reihe geschaltet sind und welche sich entlang der SchaufelblattSpannweite vom Schaufelschaft zur Schaufelspitze erstrecken, von denen ein erster Kühlkanal (13) entlang der Vorderkante (19) und ein zweiter Kühlkanal (15) entlang der Hinterkante (20) angeordnet ist, welche erste und zweite Kühlkanäle zur Durchstömung mit einem Hauptstrom eines Kühlmediums in Richtung der Schaufelblatt-Spannweite zur Schaufelspitze hin ausgelegt und angeordnet sind, wobei der Einlass des ersten Kühlkanals (13) mit einem Hauptkühleinlass (16) in Verbindung steht und Auslass des ersten Kühlkanals (13) über einen ersten Umlenkbereich (17), wenigstens einen zwischen dem ersten und zweiten Kühlkanal (13, 15) angeordneten dritten Kühlkanal (14), und einen zweiten Umlenkbereich (18), welcher zwischen einem dritten Kühlkanal und dem zweiten Kühlkanal angeordnet ist, mit dem Einlass des zweiten Kühlkanals (15) in Fluidverbindung steht, und wobei erste Mittel (23) vorgesehen sind, durch welche dem von einem dritten Kühlkanal (14) in den zweiten Kühlkanal (15) strömenden, aufgewärmten Hauptstrom des Kühlmediums ein zusätzlicher Strom Kühlmediums zugesetzt wird, **dadurch gekennzeichnet, dass** die ersten Mittel eine vom Hauptkühleinlass (16) zum zweiten Umlenkbereich (18) verlaufende Öffnung (23) umfassen.

2. Schaufel nach Anspruch 1, **dadurch gekennzeichnet, dass** die Öffnung (23) so ausgebildet und angeordnet ist, dass das durch die Öffnung (23) strömende Kühlmedium durch den zweiten Umlenkbereich (18) direkt in den zweiten Kühlkanal (15) einströmt.

3. Schaufel nach einem der Ansprüche 1 oder 2, **dadurch gekennzeichnet, dass** die Öffnung eine Bohrung ist

4. Schaufel nach einem der vorstehenden Ansprüche, **dadurch gekennzeichnet, dass** Auslassöffnungen (27,..,29) vorgesehen sind, welche zwischen dem Hauptkühleinlass (16) und dem zweiten Umlenkbereich (18) angeordnet sind, und durch welche ein Teilstrom des Hauptstroms des Kühlmediums austritt.

5. Schaufel nach Anspruch 4, **dadurch gekennzeichnet, dass** die Schaufel (10) am oberen Ende einen Deckbandabschnitt (21) aufweist, und dass die zusätzlichen Auslassöffnungen im Deckbandabschnitt (21) angeordnete Bohrungen (27,..,29) umfassen.

6. Schaufel nach Anspruch 5, **dadurch gekennzeichnet, dass** im Deckbandabschnitt wenigstens drei Bohrungen (27,..,29) vorgesehen sind, welche einen Innendurchmesser im Bereich zwischen 0,6 mm und 4 mm aufweisen.

7. Schaufel nach einem der vorstehenden Ansprüche, welche genau einen dritten Kühlkanal aufweist.

## Claims

1. Cooled blade (10) for a gas turbine, which blade (10) has a blade aerofoil (11), which extends with a blade aerofoil span from a blade root (12) and a blade shank (25) to a blade tip and has a leading edge (19) and a trailing edge (20), and wherein, within the blade aerofoil (11), a plurality of cooling ducts are arranged, which are connected in series in terms of the throughflow and which extend along the blade aerofoil span from the blade shank to the blade tip, of which cooling ducts a first cooling duct (13) is arranged along the leading edge (19) and a second cooling duct (15) is arranged along the trailing edge (20), which first and second cooling ducts are configured and arranged so as to be flowed through by a main flow of a cooling medium in the direction of the blade aerofoil span towards the blade tip, wherein the inlet of the first cooling duct (13) is in connection with a main cooling inlet (16) and the outlet of the first cooling duct (13) is in fluid connection with the inlet to the second cooling duct (15) via a first deflection region (17), at least one third cooling duct (14) arranged between the first and the second cooling duct (13, 15) and a second deflection region (18) which is arranged between a third cooling duct and the second cooling duct, and in which arrangement first means (23) are provided by means of which an additional flow of cooling medium is added into the heated main flow of the cooling medium flowing from a third cooling duct (14) into the second cooling duct (15), **characterized in that** the first means comprise an opening (23) extending from the main cooling inlet (16) to the second deflection region (18).

2. Blade according to Claim 1, **characterized in that** the opening (23) is configured and arranged in such a way that the cooling medium flowing through the opening (23) flows directly through the second deflection region (18) into the second cooling duct (15).

3. Blade according to either of Claims 1 and 2, **characterized in that** the opening is an orifice.

4. Blade according to one of the preceding claims, **characterized in that** outlet openings (27 ... 29), which are arranged between the main cooling inlet (16) and the second deflection region (18) and through which a partial flow of the main flow of the cooling medium emerges, are provided.

5. Blade according to Claim 4, **characterized in that** the blade (10) has a shroud section (21) at the upper end, and **in that** the additional outlet openings are orifices (27 ... 29) arranged in the shroud section (21).

6. Blade according to Claim 5, **characterized in that** at least three orifices (27 ... 29) are provided in the shroud section, which orifices (27 ... 29) have an internal diameter in the range between 0.6 mm and 4 mm.

7. Blade according to one of the preceding claims, which has precisely one third cooling duct.

## Revendications

1. Aube refroidie (10) pour une turbine à gaz, aube (10) qui présente une pale (11) avec un bord d'attaque (19) et un bord de fuite (20), qui s'étend avec une envergure de pale depuis un pied d'aube (12) avec un corps d'aube (25) jusqu'à une pointe d'aube, et dans laquelle une multiplicité de canaux de refroidissement sont disposés à l'intérieur de la pale (11), qui sont connectés en série au point de vue de l'écoulement et qui s'étendent le long de l'envergure de pale depuis le corps d'aube jusqu'à la pointe d'aube, parmi lesquels un premier canal de refroidissement (13) est disposé le long du bord d'attaque (19) et un deuxième canal de refroidissement (15) est disposé le long du bord de fuite (20), lesdits premier et deuxième canaux de refroidissement étant conçus et disposés en vue de l'écoulement d'un courant principal d'un fluide de refroidissement dans la direction de l'envergure de la pale vers la pointe d'aube, dans laquelle l'entrée du premier canal de refroidissement (13) est en communication avec une entrée de refroidissement principale (16) et la sortie du premier canal de refroidissement (13) est en communication fluidique avec l'entrée du deuxième canal de refroidissement (15) via une première région de déviation (17), au moins un troisième canal de refroidissement disposé entre le premier et le deuxième canaux de refroidissement (13, 15), et une deuxième région de déviation (18), qui est disposée entre le troisième canal de refroidissement et le deuxième canal de refroidissement, et dans laquelle il est prévu des premiers moyens (23), par lesquels un courant additionnel du fluide de refroidissement est ajouté au courant principal du fluide de refroidissement chauffé circulant d'un troisième canal de refroidissement (14) au deuxième canal de refroidissement (15), **caractérisée en ce que** les premiers moyens comprennent une ouverture (23) allant de l'entrée de refroidissement principale (16) à la deuxième région de déviation (18).

2. Aube selon la revendication 1, **caractérisée en ce que** l'ouverture (23) est configurée et disposée de telle manière que le fluide de refroidissement circulant à travers l'ouverture (23) pénètre directement dans le deuxième canal de refroidissement (15) par la deuxième région de déviation (18).

3. Aube selon une des revendications 1 ou 2, **caractérisée en ce que** l'ouverture est un perçage.

4. Aube selon l'une quelconque des revendications précédentes, **caractérisée en ce qu'**il est prévu des ouvertures de sortie (27, ..., 29), qui sont disposées entre l'entrée de refroidissement principale (16) et la deuxième région de déviation (18), et par lesquelles un courant partiel du courant principal du fluide de refroidissement sort.

5. Aube selon la revendication 4, **caractérisée en ce que** l'aube (10) présente une partie de bande de recouvrement (21) à son extrémité supérieure et **en ce que** les ouvertures de sortie additionnelles comprennent des perçages (27, ..., 29) disposés dans la partie de bande de recouvrement (21).

6. Aube selon la revendication 5, **caractérisée en ce qu'**il est prévu dans la partie de bande de recouvrement au moins trois perçages (27, ..., 29), qui présentent un diamètre intérieur compris dans la plage de 0,6 mm à 4 mm.

7. Aube selon l'une quelconque des revendications précédentes, qui présente exactement un troisième canal de refroidissement.
